# EUROPÄISCHE PATENTSCHRIFT

(11) **EP 0 752 383 B1**
(45) Veröffentlichungstag und Bekanntmachung des Hinweises auf die Patenterteilung: **15.05.2002**
(21) Anmeldenummer: 96108751.7
(22) Anmeldetag: 31.05.1996
(51) Int. Cl.: B65H 9/10, B65H 3/32, B65H 3/08

(54) **Vorrichtung zum Vereinzeln gestapelter flacher Gegenstände**
Device for separating flat stacked objects
Dispositif pour séparer des objets plats empilés

(30) Priorität: 07.07.1995 DE 19524878; 26.10.1995 DE 19539935
(43) Veröffentlichungstag der Anmeldung: 08.01.1997
(73) Patentinhaber: Windmöller & Hölscher, D-49525 Lengerich (DE)
(72) Erfinder: Köhn, Uwe, 49078 Osnabrück (DE)

(56) Entgegenhaltungen:
- DE-A- 2 732 591
- GB-A- 2 133 779
- US-A- 3 893 664
- US-A- 4 696 465
- US-A- 5 290 027

## Beschreibung

Die Erfindung betrifft eine Vorrichtung nach dem Oberbegriff des Anspruchs 1.

Bei einer aus der DE 2 732 591 A bekannten Vorrichtung, die die Merkmale des Oberbegriffs von Anspruch 1 aufweist, lassen sich mit hoher Geschwindigkeit gestapelte flache Werkstücke vereinzeln. Bei dieser bekannten Vorrichtung ist es jedoch problematisch, die vereinzelten rechteckigen Gegenstände derart auf den abfördernden Förderer abzulegen, daß dessen Seitenkanten parallel zur Förderrichtung ausgerichtet sind. Denn die von dem oder den Saugern abgezogene Seitenkante oder ein Teil dieser Seitenkante trifft zu einem Zeitpunkt auf den abfördernden Förderer, zu dem ein Teil des Werkstücks noch in Anlage an die Unterseite des Stapels gehalten ist, so daß es bei dem Ablegen des abgeschälten Werkstücks auf den weiterfördernden Förderer zu dessen Verziehen derart kommen kann, daß sich keine kantengerade Ablage ergibt. Es muß bezweifelt werden, daß sich eine kantengerade Ablage auf dem weiterfördernden Förderer erzielen läßt, wenn dieser in der aus DE-27 32 591 C2 gezeigten Weise spitzwinkelig zu dem wandernden Walzenrost verläuft. Der vorliegenden Erfindung liegt daher die Aufgabe zugrunde, vereinzelte zugeführte Werkstücke lagerichtig und zeitgenau einer nachgeschalteten Verarbeitungseinrichtung zu übergeben.

Diese Aufgabe wird dadurch gelöst, daß an ein Saugförderband ein weiterförderndes Förderband anschließt, welches mit höherer Geschwindigkeit umläuft und daß mit der aufgabeseitigen Umlenkrolle des weiterfördernden Förderbandes eine auf diese absenkbare Andrückwalze zusammenwirkt, die derart gesteuert ist, daß die Werkstücke von dem ersten Förderband zu Zeitpunkten abgezogen werden, die einen lagerichtigen und auf den Maschinentakt der nachfolgenden Bearbeitungsvorrichtung abgestimmten zeitgenauen Einlauf in die nachgeschaltete Bearbeitungsstation gewährleistet und daß zur Steuerung der Andrückwalze eine Steuervorrichtung vorgesehen ist, die aus den Signalen eines die Vorderkante des nachlaufenden Werkstükkes erfassenden Sensor und eines die richtige Position dieses Werkstückes auf dem weiterfördernden Förderer meldenden Signalgebers die Absenkzeitpunkte der Andrückwalze bestimmt.

Mit Vorteil ist dabei der Signalgeber ein Sensor, der die Winkelstellung der aufgabeseitigen Umlenkrolle des weiterfördernden Förderbandes erfaßt und entsprechend mit dieser rotierenden Marken mit gleich Umfangsverteilung Signale erzeugt.

Ausführungsbeispiele der Erfindung werden nachstehend anhand der Zeichnung näher erläutert. In dieser zeigen
- Fig. 1: einen Schnitt durch die Vereinzelungsvorrichtung längs der Linie I-I in Fig. 3,
- Fig. 2: den rechten Teil des unter dem Obertrum des Walzenrosts verlaufenden Förderbandes mit dem an dieses anschließenden weiterfördernden Förderbandes,
- Fig. 3: einen Schnitt durch die Vereinzelungsvorrichtung längs der Linie III-III in Fig. 1 und
- Fig. 4: einen Schnitt durch den jeweils die untere vordere Seitenkante des aus dem Stapel zu vereinzelnden Werkstücks ansaugenden Saugers mit Antriebseinrichtung in schematischer Darstellung.

Die Vereinzelungsvorrichtung 1 besteht aus einem Maschinengestell mit den Seitenteilen 2, 3, an deren Innenseiten über Haltestücke 4, 5 aus Profilen bestehende Führungsbahnen 6, 7 für auf diesen umlaufende Walzen 8 befestigt sind. Die beiden parallel zueinander angeordneten Führungsbahnen 6, 7 bestehen jeweils aus oberen und unteren parallel zueinander verlaufenden Abschnitten, die durch etwa halbkreisförmige Abschnitte miteinander verbunden sind. Die auf den Führungsbahnen 6, 7 geführten und in gleichen Abständen parallel zueinander angeordneten Walzen 8 sind an ihren Enden an endlosen Ketten oder Zugorganen befestigt, die in nicht dargestellten Führungen laufen und von nicht dargestellten Antrieben angetrieben sind. Die Walzen 8 bestehen aus zylindrischen Rohrstücken, die frei drehbar auf Achsen gelagert sind, deren Achszapfen 10 an den diese über die Führungsbahnen 6, 7 bewegenden Ketten oder Zugorganen befestigt sind.

Die über die Führungsbahnen 6, 7 an endlosen Ketten oder Zugmitteln umlaufenden Walzen bilden mit ihrem Obertrum 11 einen wandernden Walzenrost, oberhalb von dem eine ein Stapelmagazin bildende Kassette 12 an den Seitenteilen 2, 3 gehaltert ist, das der Aufnahme gestapelter Papierschlauchstücke 13 dient, die nach ihrer Vereinzelung in nachgeschalteten Bearbeitungsstationen zu Papiersäcken verarbeitet werden. Die Kassette 12 besitzt vier Seitenwandungen, von denen mindestens eine Seitenwand 14 in Richtung des Doppelpfeils durch einen von Hand betätigbaren Spindeltrieb auf unterschiedliche Schlauchstückformate einstellbar ist.

Der Boden der Stapelkassette 12 wird durch das Obertrum 11 des wandernden Walzenrosts gebildet.

Unterhalb des Obertrums 11 das wandernden Walzenrosts ist zwischen diesem und dem Untertrum des wandernden Walzenrosts ein Förderband 16 angeordnet, das aus parallel nebeneinander verlaufenden Saugbandförderern 17, 18 besteht. Das Förderband 16 verläuft rechtwinkelig zu der Laufrichtung des wandernden Walzenrosts.

Die vorderen Umlenkwalzen 20 der beiden parallel nebeneinander zu verlaufenden Saugbandförderer 17, 18 sind an Konsolen 21 gelagert, die an dem Seitengestell 2 befestigt sind. Die endlosen Förderbänder 17, 18 treten durch einen rechteckigen fensterartigen Ausschnitt 22 des Seitengestells 3 hindurch und laufen über die Abgabeenden bildende angetriebene Umlenkrollen 23, 24, die in nicht dargestellter Weise im Maschinengestell gelagert sind. Die angetriebenen Umlenkrollen 23, 24 werden durch gesteuerte Getriebemotoren M1 und M2 mit unterschiedlicher Geschwindigkeit angetrieben, wie dies schematisch aus Fig. 2 ersichtlich ist.

Die mit entsprechenden Perforationsreihen versehenen endlosen Förderbänder 17, 18 laufen über Saugkästen 25, 26, die in nicht dargestellter Weise an den Seitenteilen 2, 3 befestigt sind und sich mindestens über die Länge der Stapelkassette 12 unterhalb von dieser in der aus den Fig. 1 und 3 ersichtlichen Weise erstrecken.

Der wandernde Walzenrost bewegt sich in Richtung des Pfeils A unter der Stapelkassette 12 hindurch. Plattenförmige gegenüberliegende Seitenwandungen der Stapelkassette tragende Platten 30, 31 sind an ihrer Unterseite mit die Reibung erhöhenden Beläge 32 versehen, an die die seitlichen Endbereiche der frei drehbaren, aus Rohrstücken bestehenden Walzenmäntel der Walzen 8 bei ihrem Durchlauf unter der Kassette angedrückt werden, so daß sie in eine drehende Bewegung versetzt werden, mit der sie sich in der aus Fig. 3 ersichtlichen Weise jeweils auf dem untersten in der Kassette 12 gestapelten Schlauchstück abstützen.

Jeweils nach Einlauf einer Walze 8 unter die Kassette 12 erfassen zwei seitlich am linken aus Fig. 3 ersichtlichen Endbereich der Kassette angeordnete und heb- und senkbare Sauger 35 die untere vordere Seitenkante 6 des untersten gestapelten Schlauchstücks, das sich in der Darstellung gemäß Fig. 3 links befindet, und ziehen dieses hinter der gerade durchgelaufenen Walze 8 und vor der nachlaufenden Walze 8 nach unten, so daß die nachfolgende Walze 8 in den keilförmigen Spalt zwischen dem herabgezogenen vorderen Ende des Schlauchstücks und dem dadurch freigelegten Endbereich des nächstfolgenden Schlauchstücks einläuft, das sodann durch die im Takt auf- und abbewegten Sauger in entsprechender Weise wieder herabgezogen wird.

Der Antrieb der beiden im Takt des Durchlaufs der Walzen 8 hebund senkbaren Sauger 35 ist schematisch in Fig. 4 dargestellt.

Die Art des Abschälens des jeweils untersten Werkstücks aus der Stapelkassette und der Antrieb des heb- und senkbaren Saugers entspricht der Darstellung und Beschreibung in DE-27 32 591 C2, auf die zur näheren Darstellung Bezug genommen wird. Im Gegensatz zu der in dieser Veröffentlichung beschriebenen Vorrichtung sind bei der erfindungsgemäßen Vereinzelungsvorrichtung jedoch zwei paarweise vorgesehene Sauger 35 vorgesehen, die jeweils an einander gegenüberliegenden Endbereichen der Hinterkanten der zu vereinzelnden Werkstücke gleichzeitig angreifen. Die Sauger 35 sind weiterhin auch in der in DE-27 32 591 C2 beschriebenen Weise an Saugluftquellen angeschlossen, die die Sauger 35 im Takt mit Saugluft versorgen.

Die aufeinanderfolgend von unten aus dem in der Kassette 12 gehalterten Stapel vereinzelten Schlauchstücke treffen nach ihrem Abziehen in der aus Fig. 3 ersichtlichen Weise zunächst mit ihrer zuerst abgezogenen Seitenkante auf das Saugband 17, während der noch an dem Stapel haftende Teil durch die durchlaufenden Walzen 8 des wandernden Walzenrosts zunehmend weiter von dem Stapel abgeschält wird, bis auch die gegenüberliegende Seite vollständig auf das andere Saugband 18 fällt. Der sich aus dieser Art der Ablage ergebende Verzug der aufeinanderfolgend abgelegten Werkstücke wird durch die unterschiedliche Geschwindigkeit der Saugbandförderer 17, 18 ausgeglichen, von denen der Saugbandförderer 17 mit geringerer Geschwindigkeit angetrieben ist als der Saugbandförderer 18. Die Geschwindigkeit der beiden Saugbandförderer 17, 18 ist über die getrennt steuerbaren Getriebemotoren M1 und M2 einstellbar.

Zur Steuerung der Getriebemotoren M1, M2 ist ein Rechner 40 vorgesehen, der über Sensoren 43 die Lage der auf die Saugbandförderer 17, 18 abgeworfenen Schlauchstücke erfaßt und entsprechend einer eventuell festgestellten Schieflage die Getriebemotoren M1, M2 derart steuert, daß ein Verzug durch die unterschiedlichen Geschwindigkeiten der Saugbandförderer ausgeglichen wird. Selbstverständlich kann die Geschwindigkeit der Saugbandförderer auch nach visueller Beurteilung von Hand vorgenommen werden.

Die Vereinzelungsvorrichtung ist einem sog. Bodenleger einer Sackherstellungsmaschine vorgeschaltet, in dem an die mit den Schnittkanten versehenen Seiten der Schlauchstücke die Böden, beispielsweise Kreuzböden, angeformt werden. Um die vereinzelten und querliegend geförderten Schlauchstücke störungsfrei zu Säkken verarbeiten zu können, ist es erforderlich, daß die Schlauchstücke von den Saugbandförderern 17, 18 registergerecht, also in einer Weise an das weiterfördernde Förderband 41, das den Einlaufförderer in den Bodenleger bildet, übergeben werden, daß die Werkstücke von diesem lagerichtig zu Zeitpunkten übernommen werden, die auf den Maschinentakt der nachfolgenden Bearbeitungsstationen abgestimmt sind, so daß ein zeitgenauer und lagerichtiger Einlauf der Werkstücke in nachgeschaltete Verarbeitungsstationen gewährleistet ist.

Die vordere Umlenkrolle 42 des weiterfördernden Förderers 41 wird von dem Getriebemotor M1 mit höherer Geschwindigkeit angetrieben, so daß das weiterfördernde Förderband 41 mit höherer Geschwindigkeit umläuft als die beiden Saugbandförderer 17, 18. Um eine lagerichtige und zeitgenaue Übernahme der von den Saugbandförderern 17, 18 geführten Werkstücke zu gewährleisten, übergeben die Saugbänder 17, 18 die Werkstücke in der Weise, daß diese auf oder über die Antriebsrolle 42 des Förderers 41 zu einer Zeit auflaufen, während der das Werkstück noch von den Saugkästen 25, 26 gehalten wird. Die Lage der jeweils vorderen Kante des nachgeförderten Werkstücks 13 wird von einem Sensor 43 ermittelt. Ein Sensor 44 (Inkrementalgeber) tastet Zähne oder sonstige gerasterte Marken ab, die mit der Antriebsrolle 42 des Förderers 41 verbunden sind. Der Sensor 44 bildet Signale, die den zeitgenauen Durchlauf eines Punktes 46 durch die nachgeschaltete Bearbeitungsvorrichtung melden. Aus den Signalen der Sensoren 43, 44 bildet der Rechner 47 ein Signal für einen Antrieb 48 einer heb- und absenkbaren Andruckwalze 49, die zeitrichtig im Takt der nachgeschalteten Bearbeitungsmaschine auf die Antriebsrolle 42 abgesenkt wird und damit einen Kraftschluß des Werkstücks 13 mit dem weiterfördernden Förderer 41 bewirkt, so daß jedes Werkstück 13 lagerichtig und zeitgenau von dem Förderer 41 übernommen wird.

In nachgeschalteten Sackmaschinen können die Schlauchstücke mit Kreuzböden oder aber auch mit umgefalteten Böden versehen werden, die an sog. Staffelschlauchstücken angeformt werden.

In Fig. 4 ist ein Staffelschlauchstück 50 vergrößert dargestellt, dessen Wandungen dreilagig ausgebildet sind, wobei auch die einzelnen Lagen jeder Seitenwand gestaffelt zueinander angeordnet sind.

Um ein Abziehen nur der unteren Wand des Schlauchstücks aus dem Stapelmagazin zu vermeiden, greift der Sauger 35 an den die Lagen der unteren Schlauchwandung überlappenden Lagen der oberen Wandung an, so daß das angesaugte Ende des Schlauchstücks vollständig aus dem Stapelmagazin herausgezogen wird, ohne daß noch eine obere Wandunge in diesem haften bleibt.

## Patentansprüche

1. Vorrichtung zum Vereinzeln gestapelter flacher Gegenstände, vorzugsweise zum Vereinzeln von zu Säcken zu verarbeitender gestapelter Schlauchstücke, mit einem Stapelmagazin (12), dessen den Stapel (13) stützender Boden aus durchlaufenden, an dem jeweils untersten Werkstück abrollenden Walzen (8) eines wandernden Walzenrostes besteht, dessen Walzen (8) umlaufend bewegt werden,
mit einem unter dem Oberturm (11) des Walzenrosts angeordneten und winkelig zu diesem verlaufenden Fördersystem, auf den das jeweils unterste, von einer durchlaufenden Walze von dem Stapel (13) abgeschälte Werkstück abgeworfen wird, und
mit einem im Takt des Durchlaufs der Walzen (8) zwischen diese greifendem Sauger (35) bzw. greifenden Saugern, der bzw. die eine Seitenkante des jeweils untersten Werkstücks derart zwischen zwei Walzen (8) herabzieht, dass die vorlaufende Walze (8) den Stapel (13) noch über das Werkstück abstützt und die nachlaufende Walze (8) zwischen dem Werkstück und dem darüber befindlichen Werkstück durchläuft und eine sichere Trennung des jeweils untersten Werkstücks von dem Stapel (13) bewirkt, wobei das abfördernde Fördersystem aus parallel zueinander laufenden Förderelementen (17,18) besteht, die mit unterschiedlichen Geschwindigkeiten antreibbar sind,
**dadurch gekennzeichnet,**
**dass** an die Förderelemente (17, 18) ein weiterförderndes Förderband (41) anschließt, das mit höherer Geschwindigkeit umläuft,
**dass** mit der aufgabeseitigen Umlenkrolle (42) des weiterfördernden Förderbandes (41) eine auf diese absenkbare Andrückwalze (49) zusammenwirkt, die derart gesteuert ist, dass die Werkstücke (13) vor dem ersten Förderband (17, 18) zu Zeitpunkten abgezogen werden, die einen lagerichtigen und auf den Maschinentakt der nachfolgenden Bearbeitungsvorrichtung abgestimmten zeitgenauen Einlauf in die nachgeschaltete Bearbeitungsstation gewährleisten und
**dass** zur Steuerung der Andrückwalze (49) eine Steuervorrichtung (47) vorgesehen ist, die aus den Signalen eines der Vorderkante des nachlaufenden Werkstücks (13) erfassenden Sensors (43) und eines die richtige Position dieses Werkstücks (13) auf dem weiterfördernden Förderer (41) meldenden Signalgeber (44) den Absenkzeitpunkt der Andrückwalze (49) bestimmt.

2. Vorrichtung nach Anspruch 1,
**dadurch gekennzeichnet,**
**daß** der Signalgeber (44) ein Sensor ist, der die Winkelstellung der aufgabeseitigen Umlenkrolle (42) des weiterfördenden Förderbandes (41) erfaßt und entsprechend mit dieser rotierenden Marken mit gleicher Umfangsverteilung Signale erzeugt.

## Claims

1. Device for separating stacked flat objects, preferably for separating stacked pieces of tube to be processed into sacks, having a stack magazine (12), whose base supporting the stack (13) comprises rolls (8) which pass through, rolling on the respective lowest workpiece and belong to a moving roll frame, the rolls (8) of which are moved in a circulating manner having a conveyor system which is arranged below the upper run (11) of the roll frame, runs at an angle to the latter and onto which the respective lowest workpiece peeled off the stack (13) by a passing roll is thrown, and
having a sucker (35) or suckers which grips or grip between the rolls (8) at the cycle rate of the passage of the latter, and pulls or pull down one side edge of the respective lowest workpiece between two rolls (8) in such a way that the leading roll (8) still supports the stack (13) above the workpiece and the trailing roll (8) passes through between the workpiece and the workpiece above it and effects secure separation of the respective lowest workpiece from the stack (13), the outgoing conveyor system comprising conveying elements (17, 18) which run parallel to one another and can be driven at different speeds, **characterized in that** the conveying elements (17, 18) are followed by a conveyor belt (41) which conveys onwards and circulates at higher speed,
**in that** the deflection roller (42) on the output side of the onward conveyor belt (41) cooperates with a pressure roll (49) which can be lowered onto it and is controlled in such a way that the workpieces (13) upstream of the first conveyor belt (17, 18) are pulled off at times which ensure that they run into the next processing station in the correct position and at a time coordinated exactly with the machine cycle of the following processing device, and
**in that** in order to control the pressure roll (49), a control device (47) is provided which uses the signals from a sensor (43) registering the leading edge of the trailing workpiece (13) and from a signal generator (44) reporting the correct position of this workpiece (13) on the onward conveyor (41) to determine the lowering time of the pressure roll (49).

2. Device according to Claim 1, **characterized in that** the signal generator (44) is a sensor which registers the angular position of the deflection roller (42) on the output side of the onward conveyor belt (41) and generates signals with an identical circumferential distribution corresponding to these rotating marks.

## Revendications

1. Dispositif pour séparer des objets plats empilés, de préférence pour séparer des tronçons de tubes empilés qui s'agit de transformer en des sacs, comprenant un magasin d'empilement (12) dont le fond qui soutient la pile (13) est composé de rouleaux (8) appartenant à une grille de rouleaux mobile qui roulent contre la pièce extrême inférieure au moment considéré, dont les rouleaux (8) sont entraînés en circuit fermé,
comprenant un système transporteur disposé sous le brin supérieur (11) de la grille de rouleaux est s'étend en formant un angle avec cette grille, système sur lequel est éjectée la pièce extrême inférieure au moment considéré, qui est décollée de la pile (13) par un rouleau en rotation et,
et comprenant une ventouse (35), ou des ventouses, qui, en synchronisation avec le défilement des rouleaux (8), attaque entre ces rouleaux, et abaissent entre deux rouleaux (8) un bord latéral de la pièce extrême inférieure à un moment considéré de telle manière que le rouleau (8) situé en tête soutienne encore la pile (13) au-dessus de la pièce et que le rouleau (8) arrivant à la suite passe entre la pièce et la pièce qui la surmonte, et effectue une séparation sûre de la pièce extrême inférieure au moment considéré par rapport à la pile (13), le système transporteur d'évacuation étant composé d'éléments transporteurs (17, 19) qui circulent parallèlement entre eux, et qui peuvent être entraînés à des vitesses différentes,
**caractérisé**
**en ce qu'**aux éléments transporteurs (17, 18), fait suite une bande transporteuse d'évacuation (41) qui circule à une plus grande vitesse ,
**en ce qu'**avec le rouleau de renvoi (42) côté réception de la bande transporteuse d'évacuation (41), coopère un tambour presseur (49) qui peut être abaissé sur ce rouleau, qui est commandé de manière que les pièces (13) soient extraites de la première bande transporteuse (17, 18) à des instants qui garantissent une entrée dans la station de façonnage aval qui est accordé en bonne position et accordée sur la cadence de machine du dispositif de façonnage aval, et
**en ce que**, pour la commande du tambour presseur (49), il est prévu un dispositif de commande (47) qui, sur la base des signaux d'un capteur (43) qui détecte le bord avant de la pièce (13) arrivant à la suite, et d'un émetteur de signaux (44) qui annonce la bonne position de cette pièce (13) sur le transporteur d'évacuation (41), détermine l'instant d'abaissement du tambour presseur (49).

2. Dispositif selon la revendicationl,
**caractérisé**
**en ce que** 1' émetteur de signaux (44) est un capteur qui détecte la position angulaire du rouleau de renvoi (42) côté réception de la bande transporteuse d'évacuation (41) et, en fonction de marques qui tournent avec ce rouleau, produit des signaux présentant la même distribution circonférentielle.
